# EUROPÄISCHE PATENTSCHRIFT

(11) **EP 3 473 307 B1**
(45) Veröffentlichungstag und Bekanntmachung des Hinweises auf die Patenterteilung: **30.07.2025**
(21) Anmeldenummer: 18204581.5
(22) Anmeldetag: 07.08.2013
(51) Int. Cl.: A63C 7/10, A63C 9/08, A63C 9/084, A63C 9/00

(54) **SKIBREMSE MIT VERRIEGELUNG**
SKI BRAKE WITH LOCK
FREIN DE SKI À VERROUILLAGE

(30) Priorität: 07.08.2012 DE 102012214001
(43) Veröffentlichungstag der Anmeldung: 24.04.2019
(62) Teilanmeldung aus: 16160420.2
(73) Patentinhaber: MARKER Deutschland GmbH, 82377 Penzberg (DE)
(72) Erfinder: Brandl, Christian, 82467 Garmisch-Partenkirchen (DE); Mangold, Michael, 82491 Grainau (DE)
(74) Vertreter: SSM Sandmair

(56) Entgegenhaltungen:
- WO-A1-2009/105866
- WO-A1-2012/024809

## Beschreibung

Die Erfindung betrifft einen Fersenhalter für eine Skibindung wie zum Beispiel einen Ski. Der Fersenhalter umfasst eine Basis, einen Fersenautomaten, ein Pedal und eine Skibremse. Das Pedal bildet in bekannter Weise eine erste Verriegelung für die Skibremse.

Der Fersenhalter umfasst darüber hinaus eine zweite Verriegelung für die Skibremse, die die Skibremse verriegelt, wenn der Fersenhalter nicht in einer für die Abfahrt mit dem Ski geeigneten Position ist.

Insbesondere bei kombinierten Abfahrts- und Tourenbindungen sind herkömmliche Skibremsen mit Pedalansteuerung, die erst beim Einstieg in die Bindung in eine Position bewegt und dort gehalten werden, in der die Skibremse neben dem Ski angeordnet ist und keine Bremswirkung ausübt, ungeeignet. Im Tourenmodus wird das Pedal des Fersenhalters nicht mehr niedergehalten, wodurch die Bremse entriegelt ist. Das ist ein für das Tourengehen nicht akzeptabler Zustand, weshalb bei kombinierten Abfahrts- und Tourenbindungen heute noch Fangriemen für den Ski zum Einsatz kommen. Fangriemen werden von den Sportlern aber nicht mehr als zeitgemäße Lösung akzeptiert. Zudem weisen die herkömmlichen pedalbeaufschlagten Skibremsen den Nachteil auf, dass sie vor dem Einstieg des Sportlers in die Bindung und nach dem Ausstieg aus der Bindung nach unten vom Ski abstehen, wodurch das Transportvolumen der Skier größer ist, als es bei verriegelter Skibremse sein müsste.

WO 2009/105866 A1 und WO 2012/024809 A1 zeigen Tourenbindungen mit verriegelbaren Skibremsen. Die Verriegelung der Skibremsen im Tourenmodus erfolgt dabei insbesondere aufgrund einer Verschiebung des Fersenhalters parallel zur Längsachse des Skis.

Es ist daher eine Aufgabe der Erfindung einen Fersenhalter mit einer Skibremse zur Verfügung zu stellen, die zuverlässig auslöst, das heißt, ihre Bremswirkung entfaltet, wenn es beim Abfahren zu einem Auslösen des Fersenhalter, zum Beispiele durch einen Sturz, kommt, die gleichzeitig aber in einer verriegelten Position gehalten wird, wenn der Ski nicht in Benutzung ist oder als Tourenski benutzt wird.

Diese Aufgabe wird erfindungsgemäß durch den Gegenstand es Anspruch 1 gelöst.

Die Erfindung betrifft einen Fersenhalter für einen Ski, insbesondere für einen Ski, der eine Basis, einen Fersenautomaten, eine Skibremse, ein Pedal, das von einer ersten Position in eine zweite Position bewegt werden kann, und in der ersten Position die Skibremse zum Bremsen freigibt und in einer zweiten Position die Skibremse neben dem Ski in einer Lage hält, in der die Skibremse das Ski nicht bremsen kann. Der Fersenhalter weist ferner eine Verriegelung für die Skibremse auf, mit der die Skibremse verriegelt werden kann, wenn sich das Pedal in der zweiten Position befindet.

Mit anderen Worten weist die Skibremse zusätzlich zu der bekannten ersten mechanischen Verriegelung, die dadurch bewirkt wird, dass der Sportler in die Bindung einsteigt und durch sein Gewicht das Pedal aus seiner ersten Position über der Skioberfläche nach unten auf die Skioberfläche zu in eine zweite Position drückt, eine zweite mechanische Verriegelung auf. Die zweite Verriegelung kann die Skibremse in der verriegelten Position halten, das heißt, in einer Position in der sie neben dem Ski liegt und nicht nach unten über das Ski hinaus steht, bevor der Sportler in den Ski einsteigt, zum Beispiel beim Transport oder bei der Lagerung. Bei einer kombinierten Abfahrts- und Tourenbindung hält die zweite Verriegelung die Skibremse außerdem im Tourenmodus in der verriegelten Position.

Unter Tourenmodus wird hier die Einstellung der Skiverbindung verstanden, die zum Tourengehen gewählt wird, das heißt, die Ferse des Schuhs ist vom Fersenhalter frei gegeben und kann sich beim Gehen aus dem Fersenhalter heraus bewegen. Der Abfahrtsmodus ist entsprechend die Einstellung der Bindung, in der der Schuh fest im Fersenhalter gehalten wird.

Die Skibremse ist mit dem Pedal über eine Mechanik verbunden, die die Skibremse in die Bremsstellung vorspannt. Das heißt, dass, wenn das Pedal lastfrei ist, sich die Bremse immer in der Bremsstellung befindet, wenn das Pedal die einzige Verriegelung für die Bremse ist. Durch das Gewicht des Sportlers wird beim Einstieg in die Bindung das Pedal auf die Skioberfläche zu gedrückt und dadurch über eine Schwenkverbindung die Bremse nach oben neben das Ski geschwenkt und dort gehalten, solange das Pedal belastet ist. Bei einer plötzlichen Entlastung des Pedals, zum Beispiel beim Auslösen der Bindung bei einem Sturz, wird die Bremse ausgelöst und bremst das Ski ab.

Die zweite Verriegelung für die Skibremse kann ein Verriegelungselement aufweisen, das mit dem Pedal verbunden ist, und ein Gegenverriegelungselement, das in der Basis beweglich gelagert ist. Dabei ist das Verriegelungselement bevorzugt mit dem Pedal an dessen Unterseite verbunden und steht, wenn das Pedal in der Freigabeposition für die Skibremse ist, nach unten in Richtung Skioberfläche von der Pedalunterseite ab.

Das Gegenverriegelungselement kann mittels eines Federelements in Richtung des Pedals, das heißt, in Richtung des Verriegelungselements am Pedal, vorgespannt sein, sodass bevorzugt ein Ende des Gegenverriegelungselements bei gespanntem Federelement in einem Verriegelungseingriff mit dem Verriegelungselement ist. Dieser Verriegelungseingriff kann beispielsweise darin bestehen, dass das Ende des Gegenverriegelungselements ein Ende des Verriegelungselements überlappt, wobei im Überlappungsbereich das Gegenverriegelungselement oberhalb des Verriegelungselements oder eines Teils des Verriegelungselements liegt, sodass das unbelastete Pedal nicht aus seiner zweiten Position in die erste Position bewegt werden kann. Alternativ kann das Gegenverriegelungselement in das Verriegelungselement eingreifen, um den Verriegelungseingriff herzustellen oder das Verriegelungselement gegen eine Federkraft in eine Verriegelungsposition drücken, wobei hier die Federkraft zum Entriegeln des Verriegelungselements kleiner ist als die Federkraft zum Spannen des Gegenverriegelungselements.

Das Gegenverriegelungselement kann sich in der Basis in einer Längsrichtung der Basis, respektive des Skis, von dem Verriegelungselement bis unter den Fersenhalter erstrecken, und in einem Bereich unterhalb des Fersenhalters einen senkrecht nach oben in Richtung des Fersenhalters abstehenden Vorsprung aufweisen. Bevorzugt weist der Vorsprung an seinem vom Gegenverriegelungselement wegweisenden freien Ende eine Angriffsfläche auf, die mit einem mit dem Fersenautomaten verbundenen Zapfen mit einer Gegenangriffsfläche zusammenwirken kann. Bei der Angriffsfläche und der Gegenangriffsfläche kann es sich insbesondere um Schrägflächen handeln, die so ausgebildet sind, dass eine Bewegung des Fersenautomaten im Wesentlichen senkrecht zur Skioberfläche eine Bewegung des Gegenverriegelungselements in eine Richtung entgegen der Skilaufrichtung bewirkt.

Der Zapfen kann beim Einstieg in den Fersenhalter und dem dadurch bedingten Verschwenken des Fersenautomaten in die Position, in der ein Sohlenhalter des Fersenautomaten auf der Oberfläche der Sohle des Schuhs des Sportlers aufliegt, in Wirkungseingriff mit dem Vorsprung gelangen, wodurch das Gegenverriegelungselement gegen die Kraft des Federelements entgegen der Fahrtrichtung des Skis vom Verriegelungselement weg bewegt werden kann.

Der Fersenautomat kann eine Spannvorrichtung mit dem Sohlenhalter und eine Verbindungsstruktur aufweisen, wobei die Verbindungsstruktur die Spannvorrichtung mit der Basis verbindet. Die Spannvorrichtung kann dabei um eine erste Achse schwenkbar mit der Verbindungsstruktur verbunden sein, und die Verbindungsstruktur kann um eine zweite Achse schwenkbar mit der Basis verbunden sein. Bei einem Fersenautomaten mit einer Verbindungsstruktur ist der Zapfen bevorzugt an der Verbindungsstruktur gebildet.

Kommt es im Abfahrtsmodus zu einem Sturz und dadurch zu einem Auslösen, insbesondere einem Querauslösen der Bindung, bedeutet das, dass sich der Schuh aus der Bindung bewegt, das Pedal entlastet, und damit die Skibremse frei gibt. Der quer zur Skilängsachse verschobene Schlitten blockiert dabei gleichzeitig eine Bewegung des Gegenverriegelungselements in die Verriegelungsposition, sodass das Gegenverriegelungselement nicht in Eingriff mit dem Verriegelungselement gelangen kann, wodurch ein Lösen der Skibremse verhindert würde. Das bedeutet, dass bei einer Querauslösung der Skibindung bzw. des Fersenhalters der Ski durch die Skibremse uneingeschränkt abgebremst werden kann.

Bei dem Fersenhalter handelt es sich bevorzugt um den Fersenalter einer Tourenbindung oder eine kombinierte Abfahrts- und Tourenbindung, wobei die Skibremse im Tourenmodus von der zweiten Verriegelung gesichert ist. Der Fersenhalter kann eine erste und eine zusätzliche zweite Steighilfe aufweist, wobei die erste Steighilfe den Schuh des Sportlers in einem ersten Steigwinkel stützt und die zweite Steighilfe den Schuh in einem zweiten Steigwinkel stützt, wobei der zweite Steigwinkel größer ist, als der erste Steigwinkel.

Bei der Skibremse handelt es sich insbesondere um ein separates Teil, das nicht mit dem Fersenhalter verbunden ist, sondern unabhängig vom Fersenhalter zum Beispiel auf eine Schiene, die mit der Oberfläche des Skis verbunden ist, aufgeschoben werden kann.

Ein weiterer Aspekt betrifft einen Ski mit einer kombinierten Abfahrt- und Tourenbindung mit einem Zehenhalter, einem Fersenhalter und einer Skibremse. Dabei handelt es sich bei dem Fersenhalter bevorzugt um den vorbeschriebenen Fersenhalter mit dem die Skibremse in einem Tourenmodus in einer nicht bremsenden Position gehalten werden kann.

Auch in den nachstehend formulierten Aspekten werden Merkmale der Erfindung beschrieben. Die Aspekte sind in der Art von Ansprüchen formuliert und können diese ersetzen. In den Aspekten offenbarte Merkmale können die Ansprüche ferner ergänzen und/oder relativieren, Alternativen zu einzelnen Merkmalen aufzeigen und/oder Anspruchsmerkmale erweitern oder präzisieren. In Klammern gesetzte Bezugszeichen beziehen sich auf ein nachfolgend in Figuren illustriertes Ausführungsbeispiel. Sie schränken die in den Aspekten beschriebenen Merkmale nicht unter den Wortsinn als solchen ein, zeigen aber andererseits bevorzugte Möglichkeiten der Verwirklichung des jeweiligen Merkmals auf.

Im Folgenden wird eine Ausführung der Erfindung anhand von Figuren näher erläutert. Erfindungswesentliche Merkmale, die nur den Figuren entnommen werden können, können die Erfindung einzeln oder in den gezeigten Kombinationen vorteilhaft weiterbilden und gehören zum Umfang der Erfindung. Die Erfindung ist nicht auf das in den Figuren Gezeigte beschränkt, sondern wird durch die Ansprüche definiert.

Die Figuren zeigen im Einzelnen:
- Figur 1: Fersenhalter mit Skibremse die in der zweiten Verriegelung gehalten ist
- Figur 2: Fersenhalter im Abfahrtsmodus mit gelöster zweiter Verriegelung

In den folgenden zwei Figuren, die einen sehr detaillierten Aufbau eines Fersenhalters 1 anhand eines Ausführungsbeispiels zeigen, sind nur die für die Erfindung wesentlichen Teile mit Bezugszeichen versehen, um zu vermeiden, dass die Figuren durch zu viele unnötige Bezugszeichen unübersichtlich werden.

Die Figur 1 zeigt einen Fersenhalter 1 mit einer Basis 2, einem Fersenautomaten 3, einem Pedal 4 und einer Skibremse 5. Der Fersenautomat 3 weist ein Spannelement 6 mit einem Sohlenhalter 7 und eine Verbindungsstruktur 10 auf. Die Verbindungsstruktur 10 ist in einem ersten Schwenkgelenk 11 mit der Basis 2 verbunden und in einem zweiten Schwenkgelenk 12 mit dem Spannelement 6. Das Spannelement 6 kann im Schwenkgelenk 12 relativ zur Basis 2 und relativ zur Verbindungsstruktur 10 verschwenkt werden, die Verbindungsstruktur 10 kann im Schwenkgelenk 11 wenigstens relativ zur Basis 1 verschwenkt werden. Die Basis 2 weist im gezeigten Ausführungsbeispiel einen Schlitten 24 auf, der quer zur Skilängsachse bewegbar ist und zusätzliche Querbewegungen des Fersenautomaten 3 bei extremen Fahrsituationen und eine Querauslösung des Fersenhalters 1 zum Beispiel bei einem Sturz ermöglicht.

Mit der Unterseite 4a des Pedals 4 ist ein Verriegelungselement 13 verbunden, das im Ausführungsbeispiel ein rechtwinkliges Profil aufweist, das nach unten von der Unterseite 4a des Pedals 4 vorsteht und eine parallel zur Unterseite 4a verlaufende Auflagefläche 13a bildet.

In der Basis 2 oder unterhalb der Basis 2 ist ein Gegenverriegelungselement 14 geführt, das an seinem einen Ende 14a von einem Federelement 15 mit einer Federkraft in Fahrrichtung des Skis 16 gedrückt wird. Am gegenüberliegenden Ende 14b ist eine Auflagefläche 14c ausgebildet, die auf der Auflagefläche 13a des Verriegelungselements 13 aufliegt, und dadurch verhindert, dass das Pedal 2 aus einer gezeigten zweiten Position, in der es auf der Oberfläche des Skis 16 aufliegt und die Skibremse 5 in der gezeigten Position neben dem Ski, in der die Skibremse 5 keine Bremsfunktion hat, hält und verriegelt. Nahe dem Ende 14a weist das Gegenverriegelungselement 14 einen senkrecht nach oben abstehenden Arm oder Vorsprung 18 auf, der an seinem oberen Ende 18a eine Schräge 18b aufweist. Im der gezeigten Ausführung weist das Gegenverriegelungselement 14 zwischen dem Vorsprung 18 und dem Ende 14b einen weiteren Vorsprung 20 auf, der zum Beispiel in der Basis 2 in einer Nut geführt sein kann, um ein Geradführung des Gegenverriegelungselements 14 zu unterstützen. Das Gegenverriegelungselement 14 kann auch wenigstens teilweise in einer mit zum Beispiel der Basis 2 verbundenen Hülse geführt werden oder auf andere bekannte Weise geführt sein, um ein Verbiegen oder Knicken des Gegenverriegelungselements 14 zu verhindern.

Der Vorsprung 20 ist in der Abfahrtsposition des Skis 16 soweit gegen die Fahrtrichtung zurückbewegt, dass sein in Fahrtrichtung vorderes Ende hinter der an der Unterseite des in der Basis 2 geführten Schlittens 24 ausgebildete Kante 23 zu liegen kommt. Die Kante 23 kann mittig eine Unterbrechung aufweisen, sodass das Gegenverrieglungselement 14 bzw. der Vorsprung 20 frei in und gegen die Fahrtrichtung des Skis 16 bewegt werden kann, wenn der Schlitten 24 in einer zulässigen, nicht auslösenden Position in der Basis 2 liegt. Verlässt der Schlitten 24 diese Position quer zur Fahrtrichtung, so gerät der Vorsprung 20 in einen Bereich der Kante 23 neben oder außerhalb der Unterbrechung und wird dadurch durch die Kante 23 daran gehindert durch die Feder 15 in die Verriegelungsposition zurück gedrückt zu werden, auch wenn das Pedal 4 nicht mehr durch den Skischuh auf die Skioberfläche gedrückt wird.

An der Verbindungsstruktur 10, an ihrer der Skioberfläche zugewandten Seite, ist eine Nase oder ein Zapfen 17 angeformt, mit einem Ende 17a mit einer Schräge 17b. Der Zapfen 17 wird beim Verschwenken des Fersenautomaten 3 in die Position des Abfahrtsmodus, das heißt, in die Position, in der der Sohlenhalter 7 auf die Sohle des Schuhs drückt und der Fersenhalter 1 den Schuh fest in der Bindung hält, durch eine Öffnung 21 in der Basis 3 in Wirkverbindung mit dem Vorsprung 18 gebracht. Durch die miteinander wirkenden Schrägen 17b, 18b wird das Gegenverriegelungselement 14 gegen die Federkraft des Federelements 15 entgegen der Fahrtrichtung des Skis 16 bewegt. Dadurch löst sich die Verbindung der beiden Auflageflächen 13a, 14c und das Pedal 4 ist frei sich nach oben zu bewegen.

Da im Wesentlichen gleichzeitig das Pedal 4 durch das Gewicht des in die Bindung einsteigenden Sportlers niedergedrückt wird, verbleibt die Skibremse 5 in der verriegelten, nicht bremsenden Position, wobei die Verriegelung jetzt durch das Pedal 4 hergestellt und gehalten wird.

Aus dem eben Beschriebenen ist klar, dass das Verriegelungselement 13 und das Gegenverriegelungselement 14 eine Verriegelung für die Skibremse 5 bilden, wenn der Zapfen 17 und der Vorsprung 18 nicht miteinander agieren. Das heißt, diese Verriegelung kann dann aktiv sein, wenn der Ski 16 transportiert oder gelagert wird, oder wenn der Fersenhalter 1 bzw. der Fersenautomat 3 in einer Position ist, in der die Bindung als Tourenbindung benutzt wird. Wird die Bindung dagegen als Abfahrtsbindung genutzt, sind das Verriegelungselement 13 und das Gegenverriegelungselement 14 nicht mehr im Verriegelungseingriff, die Verriegelung der Skibremse 5 in der Position, in der sie den Ski 16 nicht bremst, wird jetzt durch das mit dem Skifahrer belastete Pedal 4 gewährleistet.

Die Figur 2 zeigt den Fersenhalter 1 in der Position für den Abfahrtsmodus, in der sowohl die Verbindungsstruktur 10, als auch das Spannelement 6 des Fersenautomaten 3 an die Basis 2 angeschwenkt sind. Der Zapfen 17 ist in die Öffnung 21 der Basis 2 vollständig eingefahren und hat über das Zusammenwirken der Schrägen 17b, 18b das Gegenverriegelungselement 14 gegen die Kraft des Federelements 15 entgegen der Fahrtrichtung des Skis 16 bewegt. Dadurch sind die beiden Auflageflächen 13a, 14c nicht mehr in Überlappung, sodass die Skibremse 5 nicht mehr durch das Zusammenwirken des Verriegelungselements 13 und desGegenverriegelungselements 14 in der nicht bremsenden Position verriegelt ist. Diese Verriegelung wird jetzt durch das Pedal 4 in bekannter Weise gewährleistet, da jetzt der Sportler mit seinem Gewicht das Pedal 4 in der gezeigten Position auf der Oberseite des Skis 16 hält, in der die Skibremse 5 in der nicht bremsenden Position gehalten wird.

In der Figur 2 sind auch die erste Steighilfe 8 und die zweite Steighilfe 9 zu sehen, hier in der Position für den Abfahrtmodus. Die beiden Steighilfen 8, 9 sind in einem gemeinsamen Gelenk 22 schwenkbar mit dem Fersenautomaten 3 bzw. dem Spannelement 6 verbunden und weisen wenigstens ein gemeinsames Federelement 19 auf, das die erste Steighilfe 8 und die zweite Steighilfe 9 in wenigstens der gezeigten Position gegen ein ungewolltes Verschwenken sichern.

### Bezugszeichenliste

- 1: Fersenhalter
- 2: Basis,
- 3: Fersenautomat
- 4: Pedal
- 4a: Unterseite
- 5: Skibremse
- 6: Spannelement
- 7: Sohlenhalter
- 8: Steighilfe
- 9: Steighilfe
- 10: Verbindungsstruktur
- 11: erstes Schwenkgelenk
- 12: zweites Schwenkgelenk
- 13: Verriegelungselement
- 13a: Auflagefläche
- 14: Gegenverriegelungselement
- 14a: Ende
- 14b: Ende
- 14c: Auflagefläche
- 15: Federelement
- 16: Ski
- 17: Zapfen
- 17a: Ende
- 17b: Schräge
- 18: Vorsprung
- 18a: Ende
- 18b: Schräge
- 19: Federelement
- 20: Vorsprung
- 21: Öffnung
- 22: Gelenk
- 23: Kante
- 24: Schlitten

## Patentansprüche

1. Fersenhalter (1) für eine Skibindung, nämlich eine kombinierte Abfahrts- und Tourenbindung, die Skibindung umfassend:
(a) eine Basis (2),
(b) einen Fersenautomaten (3), der eine Spannvorrichtung (6) mit einem Sohlenhalter (7) und einer Verbindungsstruktur (10), welche die Spannvorrichtung (6) mit der Basis (2) verbindet, aufweist,
(c) eine erste und eine zusätzliche zweite Steighilfe (8, 9), wobei die erste Steighilfe (8) den Schuh eines Nutzers in einem ersten Steigwinkel stützt und die zweite Steighilfe (9) den Schuh in einem zweiten Steigwinkel stützt und der zweite Steigwinkel (9) größer als der erste Steigwinkel (8) ist,
(d) eine Skibremse (5) und
(e) ein Pedal (4), das von einer ersten Position, in der die Skibremse (5) nach unten vom Ski (16) absteht und eine Bremswirkung entfaltet, in eine zweite Position, in der die Skibremse (5) ohne Bremswirkung neben dem Ski (16) liegt, bewegbar ist,
(f) wobei der Fersenhalter (1) eine Verriegelung für die Skibremse (5) aufweist, mittels der die Skibremse (5) in der zweiten Position verriegelbar ist,
(g) wobei die Verbindungsstruktur (10) um eine Achse schwenkbar mit der Basis (2) verbunden ist,
**dadurch gekennzeichnet, dass**
(h) die beiden Steighilfen (8, 9) in einem gemeinsamen Gelenk (22) schwenkbar mit dem Fersenautomaten (3) verbunden sind.

2. Fersenhalter nach Anspruch 1, wobei die Skibremse (5) ein vom Fersenautomaten (3) separates Teil ist, das unabhängig vom Fersenautomaten (3) auf eine mit einer Oberfläche eines Skis (16) verbundene Schiene aufschiebbar ist.

3. Fersenhalter nach einem der vorgehenden Ansprüche, wobei die Verriegelung ein Verriegelungselement (13) aufweist, das mit dem Pedal (4) verbunden ist, und ein Gegenverriegelungselement (14), das in oder unterhalb der Basis (2) beweglich gelagert ist.

4. Fersenhalter nach dem vorgehenden Anspruch, wobei das Verriegelungselement (13) mit dem Pedal (4) an dessen Unterseite (4a) verbunden ist und in Richtung Skioberfläche von der Pedalunterseite absteht.

5. Fersenhalter nach einem der zwei unmittelbar vorgehenden Ansprüche, wobei das Gegenverriegelungselement (14) mittels eines Federelements (15) in Richtung des Verriegelungselements (13) am Pedal (4) vorgespannt ist.

6. Fersenhalter nach dem vorgehenden Anspruch, wobei ein Ende (14a) des Gegenverriegelungselements (14) bei gespanntem Federelement (15) in einem Verriegelungseingriff mit dem Verriegelungselement (13) ist.

7. Fersenhalter nach dem vorgehenden Anspruch, wobei ein Ende des Gegenverriegelungselements (14) ein Ende des Verriegelungselements (13) im Verriegelungseingriff überlappt, wobei im Überlappungsbereich das Gegenverriegelungselement oberhalb des Verriegelungselements oder eines Teils des Verriegelungselements liegt, sodass das unbelastete Pedal nicht aus seiner zweiten Position in die erste Position bewegt werden kann.

8. Fersenhalter nach einem der fünf unmittelbar vorgehenden Ansprüche, wobei das Gegenverriegelungselement (14) sich in oder unterhalb der Basis (2) in einer Längsrichtung des Skis (16) von dem Verriegelungselement (13) bis unter den Fersenautomaten (3) erstreckt und in einem Bereich unterhalb des Fersenautomaten (3) einen senkrecht nach oben in Richtung des Fersenautomaten (3) abstehenden Vorsprung (18) aufweist.

9. Fersenhalter nach dem vorgehenden Anspruch, wobei der Vorsprung (18) an seinem vom Gegenverriegelungselement (14) wegweisenden Ende (18a) eine Angriffsfläche (18b) aufweist, die mit einem mit dem Fersenautomaten (3) verbundenen Zapfen (17) mit einer Gegenangriffsfläche (17b) zusammenwirkt.

10. Fersenhalter nach dem vorgehenden Anspruch, wobei der Zapfen (17) beim Einstieg eines Nutzers mit einem Schuh in den Fersenhalter (1) in Wirkungseingriff mit dem Vorsprung (18) gelangt und das Gegenverbindungselement (14) gegen die Kraft des Federelements (15) entgegen der Fahrtrichtung des Skis (16) vom Verriegelungselement (13) wegbewegt.

11. Fersenhalter nach einem der zwei unmittelbar vorgehenden Ansprüche, wobei die Angriffsfläche (18b) und die Gegenangriffsfläche (17b) als Schrägflächen ausgebildet sind und eine Bewegung des Zapfens (17) senkrecht zu der Oberfläche des Skis (16) die Bewegung des Gegenverriegelungselements (14) entgegen der Fahrtrichtung des Skis (16) bewirkt.

12. Fersenhalter nach einem der vorgehenden Ansprüche, wobei der Fersenautomat (3) eine Spannvorrichtung (6) mit einem Sohlenhalter (7) und eine Verbindungsstruktur (10), die die Spannvorrichtung (6) mit der Basis (2) verbindet, aufweist, wobei vorzugsweise der Zapfen (17) nach einem drei unmittelbar vorgehenden Ansprüche vorhanden und vorzugsweise an der Verbindungsstruktur (10) gebildet ist.

13. Fersenhalter nach dem vorgehenden Anspruch, wobei die Spannvorrichtung (6) in einem ersten Schwenkgelenk (12) schwenkbar mit der Verbindungsstruktur (10) verbunden ist und/oder die Verbindungsstruktur (10) in einem zweiten Schwenkgelenk (1) schwenkbar mit der Basis (2) verbunden ist.

14. Fersenhalter nach einem der vorgehenden Ansprüche, wobei der Fersenhalter (1) so ausgebildet ist, dass bei einer Querauslösung des Fersenhalters (1) ein Ski, auf dem der Fersenhalter angeordnet ist, durch die Skibremse uneingeschränkt abgebremst werden kann.

15. Fersenhalter nach wenigstens einem der vorhergehenden Ansprüche, wobei die Basis (2) einen Schlitten (24) aufweist, der quer zu einer Skilängsachse bewegbar ist und zusätzliche Querbewegungen des Fersenautomaten (3) und eine Querauslösung des Fersenhalters (1) ermöglicht.

## Claims

1. A heel retainer (1) for a ski binding, namely a combined downhill and touring binding, wherein the ski binding comprises:
(a) a base (2);
(b) an automatic heel mechanism (3) comprising a tensing device (6) featuring a sole retainer (7) and a connecting structure (10) which connects the tensing device (6) to the base (2);
(c) a first and an additional, second climbing aid (8, 9), wherein the first climbing aid (8) supports a user's boot at a first climbing angle, and the second climbing aid (9) supports the boot at a second climbing angle, wherein the second climbing angle is greater than the first climbing angle;
(d) a ski brake (5); and
(e) a pedal (4) which can be moved from a first position, in which the ski brake (5) protrudes downwards from the ski (16) and exerts a braking effect, to a second position in which the ski brake (5) lies next to the ski (16) and exhibits no braking effect,
(f) wherein the heel retainer (1) comprises a latch for the ski brake (5), by means of which the ski brake (5) can be latched in the second position,
(g) wherein the connecting structure (10) is connected to the base (2) such that it can be pivoted about an axis,
**characterised in that**
(h) the two climbing aids (8, 9) are connected to the automatic heel mechanism (3) such that they can be pivoted in a common joint (22).

2. The heel retainer (1) according to claim 1, wherein the ski brake (5) is a part which is separate from the automatic heel mechanism (3) and can be slid, independently of the automatic heel mechanism (3), onto a rail which is connected to a surface of the ski (16).

3. The heel retainer (1) according to any one of the preceding claims, wherein the latch comprises a latching element (13), which is connected to the pedal (4), and a complementary latching element (14) which is movably mounted in or beneath the base (2).

4. The heel retainer (1) according to the preceding claim, wherein the latching element (13) is connected to the lower side (4a) of the pedal (4) and protrudes from the lower side (4a) of the pedal (4) towards the surface of the ski (16).

5. The heel retainer (1) according to any one of the preceding two claims, wherein the complementary latching element (14) is biased in the direction of the latching element (13) on the pedal (4) by means of a spring element (15).

6. The heel retainer (1) according to the preceding claim, wherein an end (14b) of the complementary latching element (14) is in a latching engagement with the latching element (13) when the spring element (15) is tensed.

7. The heel retainer (1) according to the preceding claim, wherein an end (14b) of the complementary latching element (14) overlaps an end of the latching element (13) in the latching engagement, wherein the complementary latching element (14) lies above the latching element (13) or a part of the latching element (13) in the overlap region, such that the pedal (4) which is free of any load cannot be moved from its second position to the first position.

8. The heel retainer (1) according to any one of the preceding five claims, wherein the complementary latching element (14) extends in or beneath the base (2) in a longitudinal direction of the ski (16) from the latching element (13) up to below the automatic heel mechanism (3) and, in a region beneath the automatic heel mechanism (3), comprises a protrusion (18) which protrudes perpendicularly upwards towards the automatic heel mechanism (3).

9. The heel retainer (1) according to the preceding claim, wherein the end (18a) of the protrusion (18) which points away from the complementary latching element (14) comprises a contact area (18b) which co-operates with a complementary contact area (17b) of a peg (17) connected to the automatic heel mechanism (3).

10. The heel retainer (1) according to the preceding claim, wherein the peg (17) passes into effective engagement with the protrusion (18) and moves the complementary latching element (14) away from the latching element (13), counter to the direction of travel of the ski (16) and against the force of the spring element (15), when a user steps into the heel retainer (1) with their boot.

11. The heel retainer (1) according to any one of the immediately preceding two claims, wherein the contact area (18b) and the complementary contact area (17b) are embodied as oblique areas, and a movement of the peg (17) perpendicular to the surface of the ski (16) causes a movement of the complementary latching element (14) counter to the direction of travel of the ski (16).

12. The heel retainer (1) according to any one of the preceding claims, wherein the automatic heel mechanism (3) comprises a tensing device (6) featuring a sole retainer (7) and a connecting structure (10) which connects the tensing device (6) to the base (2), wherein the peg (17) according to any one of the immediately preceding three claims is preferably provided and is preferably formed on the connecting structure (10).

13. The heel retainer (1) according to the preceding claim, wherein the tensing device (6) is connected to the connecting structure (10) such that it can be pivoted in a second pivot joint (12) and/or the connecting structure (10) is connected to the base (2) such that it can be pivoted in a first pivot joint (11).

14. The heel retainer (1) according to any one of the preceding claims, wherein the heel retainer (1) is embodied such that a ski (16) on which the heel retainer (1) is arranged can be decelerated without restriction by the ski brake (5) when the heel retainer (1) is transversely released.

15. The heel retainer (1) according to at least one of the preceding claims, wherein the base (2) comprises a carriage (24) which can be moved transverse to a longitudinal axis of the ski and enables additional transverse movements of the automatic heel mechanism (3) and a transverse release of the heel retainer (1).

## Revendications

1. Talonnière (1) pour une fixation de ski, à savoir une fixation combinée de descente et de randonnée, la fixation de ski comprenant :
(a) une base (2) ;
(b) une unité talon automatique (3) comportant un dispositif de serrage (6) avec un support de semelle (7) et une structure de liaison (10) qui relie le dispositif de serrage (6) à la base (2) ;
(c) une première aide à la montée (8) et une seconde aide à la montée supplémentaire (9), la première aide à la montée (8) soutenant la chaussure d_{'}un utilisateur à un premier angle de montée et la seconde aide à la montée (9) soutenant la chaussure à un second angle de montée, le second angle de montée étant supérieur au premier angle de montée ;
(d) un frein de ski (5) ; et
(e) une pédale (4) déplaçable depuis une première position, dans laquelle le frein de ski (5) fait saillie à partir du ski (16) vers le bas et produit un effet de freinage, vers une seconde position dans laquelle le frein de ski (5) se situe à côté du ski (16) sans effet de freinage,
(f) la talonnière (1) comportant un dispositif de verrouillage pour le frein de ski (5), au moyen duquel le frein de ski (5) peut être verrouillé dans la seconde position,
(g) la structure de liaison (10) étant reliée à la base (2) de manière pivotante autour d'un axe,
**caractérisée en ce que**
(h) les deux aides à la montée (8, 9) sont reliées à l'unité talon automatique (3) de manière pivotante dans une articulation commune (22).

2. Talonnière (1) selon la revendication 1, dans laquelle le frein de ski (5) est une partie séparée de l'unité talon automatique (3) et peut glisser indépendamment de l'unité talon automatique (3) sur un rail relié à une surface d'un ski (16).

3. Talonnière (1) selon l'une quelconque des revendications précédentes, dans laquelle le dispositif de verrouillage comporte un élément de verrouillage (13) relié à la pédale (4) et un élément de verrouillage complémentaire (14) monté de manière déplaçable dans ou sous la base (2).

4. Talonnière (1) selon la revendication précédente, dans laquelle l'élément de verrouillage (13) est relié à la face inférieure (4a) de la pédale (4) et fait saillie à partir de la face inférieure (4a) de la pédale (4) vers la surface du ski (16).

5. Talonnière (1) selon l'une quelconque des deux revendications immédiatement précédentes, dans laquelle l'élément de verrouillage complémentaire (14) est précontraint au moyen d'un élément à ressort (15) vers l'élément de verrouillage (13) sur la pédale (4).

6. Talonnière (1) selon la revendication précédente, dans laquelle une extrémité (14b) de l'élément de verrouillage complémentaire (14) est en prise de verrouillage avec l'élément de verrouillage (13) lorsque l'élément à ressort (15) est serré.

7. Talonnière (1) selon la revendication précédente, dans laquelle une extrémité (14b) de l'élément de verrouillage complémentaire (14) chevauche une extrémité de l'élément de verrouillage (13) en prise de verrouillage, l'élément de verrouillage complémentaire (14) se situant au-dessus de l'élément de verrouillage (13) ou d'une partie de l'élément de verrouillage (13) dans la zone de chevauchement, de sorte que la pédale (4) non chargée ne peut pas être déplacée depuis sa seconde position vers la première position.

8. Talonnière (1) selon l'une quelconque des cinq revendications immédiatement précédentes, dans laquelle l'élément de verrouillage complémentaire (14) s'étend dans ou sous la base (2) en direction longitudinale du ski (16) depuis l'élément de verrouillage (13) jusque sous l'unité talon automatique (3) et comporte une saillie (18) faisant saillie perpendiculairement vers le haut vers l'unité talon automatique (3) dans une zone située sous l'unité talon automatique (3).

9. Talonnière (1) selon la revendication précédente, dans laquelle l'extrémité (18a) de la saillie (18) éloignée de l'élément de verrouillage complémentaire (14) comporte une surface d'appui (18b) coopérant avec une surface d'appui complémentaire (17b) par un tenon (17) relié à l'unité talon automatique (3).

10. Talonnière (1) selon la revendication précédente, dans laquelle le tenon (17) parvient en prise effective avec la saillie (18) lors de l'entrée de la chaussure d'un utilisateur dans la talonnière (1), le tenon (17) éloignant l'élément de verrouillage complémentaire (14) de l'élément de verrouillage (13) à l'encontre de la force de l'élément à ressort (15) en direction opposée à la direction de mouvement du ski (16).

11. Talonnière (1) selon l'une quelconque des deux revendications immédiatement précédentes, dans laquelle la surface d'appui (18b) et la surface d'appui complémentaire (17b) sont réalisées comme des surfaces obliques, un déplacement du tenon (17) perpendiculaire à la surface du ski (16) provoquant le déplacement de l'élément de verrouillage complémentaire (14) en direction opposée à la direction de mouvement du ski (16).

12. Talonnière (1) selon l'une quelconque des revendications précédentes, dans laquelle l'unité talon automatique (3) comporte un dispositif de serrage (6) avec un support de semelle (7) et une structure de liaison (10) qui relie le dispositif de serrage (6) à la base (2), le tenon (17) selon l'une quelconque des trois revendications immédiatement précédentes étant de préférence présent et de préférence formé sur la structure de liaison (10).

13. Talonnière (1) selon la revendication précédente, dans laquelle le dispositif de serrage (6) est relié à la structure de liaison (10) de manière pivotante dans une seconde articulation (12) et / ou la structure de liaison (10) est reliée à la base (2) de manière pivotante dans une première articulation (11).

14. Talonnière (1) selon l'une quelconque des revendications précédentes, dans laquelle la talonnière (1) est réalisée de sorte qu'un ski (16) sur lequel est disposée la talonnière (1) peut être ralenti sans restriction par le frein de ski (5) lors d'un déclenchement transversal de la talonnière (1).

15. Talonnière (1) selon au moins une des revendications précédentes, dans laquelle la base (2) comporte un coulisseau (24) déplaçable transversalement à un axe longitudinal de ski et permettant des mouvements transversaux supplémentaires de l'unité talon automatique (3) et un déclenchement transversal de la talonnière (1).
